# FASCICULE DE BREVET EUROPEEN

(11) **EP 0 219 391 B1**
(45) Date de publication et mention de la délivrance du brevet: **23.11.1988**
(21) Numéro de dépôt: 86402023.5
(22) Date de dépôt: 16.09.1986
(51) Int. Cl.: B60J 5/10, E05D 3/06

(54) **Dispositif d'équilibrage pour volet arrière de véhicule automobile**
Gewichtskompensationsvorrichtung für Heckklappe eines Kraftfahrzeuges
Counter balance device for car rear hatch

(30) Priorité: 23.09.1985 FR 8514075
(43) Date de publication de la demande: 22.04.1987
(73) Titulaire: AUTOMOBILES PEUGEOT, 75116 Paris (FR); AUTOMOBILES CITROEN, 92200 Neuilly-sur-Seine (FR)
(72) Inventeur: Taunay, Claude, F-78140 - Velizy (FR)
(74) Mandataire: Moncheny, Michel

(56) Documents cités:
- GB-A- 2 005 199
- US-A- 3 351 975

## Description

L'invention se rapporte à un dispositif assurant l'équilibrage d'un volet ouvrant disposé à l'arrière d'un véhicule automobile sur la structure duquel il est articulé, à sa partie haute, autour d'un axe horizontal.

Il est connu de réaliser cet équilibrage à l'aide d'un ou deux organes tels que des ressorts pneumatiques articulés d'une part sur la structure et d'autre part sur le volet. De préférence, ces organes sont disposés sur les côtés du volet, dans des gouttières latérales. Ces organes ont pour rôle d'exercer, sur le volet, un couple qui s'oppose au couple dû à son poids, ce qui facilite son ouverture et assure son maintien en position ouverte.

Malheureusement, la disposition de ces ressorts dans les gouttières latérales fait que, en partant de la position volet fermé, leur ligne d'action passe très près de l'axe d'articulation du volet, si bien que le couple exercé est très notoirement inférieur au couple opposé dû au poids du volet, de sorte que l'utilisateur est obligé d'exercer un effort manuel non négligeable en début d'ouverture.

C'est pourquoi on a déjà proposé de monter ces organes d'équilibrage par l'intermédiaire de leviers et de cames, de sorte que l'effort qu'ils exercent puisse être mieux utilisé pour aider le début d'ouverture du volet.

Cependant, pour certaines configurations du volet (dimensions, poids, inclinaison en position fermée), les dispositifs connus, ou bien sont trop encombrants, ou bien ne permettent pas d'exercer un couple suffisant sur un angle d'ouverture assez grand du volet.

L'invention a pour but de fournir un dispositif qui, tout en restant simple, présente une meilleure efficacité que les dispositifs connus, et ceci quelle que soit la configuration du volet.

L'invention concerne donc un dispositif d'équilibrage pour volet arrière de véhicule automobile, ledit volet étant articulé, à sa partie haute, à la structure du véhicule autour d'un axe horizontal et comprenant au moins un organe d'équilibrage tel qu'un ressort pneumatique articulé d'une part à la structure, d'autre part au volet (Dispositif de type classique connu, pour exemple, de GB-A-2 005 199).

Ce dispositif est caractérisé en ce que le ressort pneumatique est articulé sur le volet ou la structure par l'intermédiaire d'un premier levier sur lequel est articulée une première extrémité d'une biellette dont la seconde extrémité est articulée sur un deuxième levier, en un point intermédiaire entre une articulation dudit deuxième levier sur le volet ou la structure et un galet coopérant au voisinage de la position de fermeture du volet, avec la structure (ou le volet).

Un exemple de réalisation non limitatif de l'invention fait l'objet de la description qui suit, en référence aux dessins joints dans lesquels:
- La Fig. 1 est une vue en coupe verticale schématique, parallèle à l'axe du véhicule, d'un volet arrière équipé d'un dispositif d'équilibrage selon l'invention vu en élévation;
- La Fig. 2 est une vue partielle, à plus grande échelle, du dispositif représenté à la Fig. 1, le volet étant fermé;
- La Fig. 3 est une vue analogue à la Fig. 2, le volet étant partiellement ouvert;
- la Fig 4 est une vue en coupe suivant la ligne IV - IV de la Fig. 2;
- la Fig. 5 est un diagramme illustrant le couple auquel est soumis le volet en fonction de son angle d'ouverture.

On voit, sur la Fig. 1, un volet arrière 1 de véhicule automobile, articulé à sa partie haute sur la structure 2 autour d'un axe transversal horizontal 3. Ce volet 1 est maintenu en position fermée par une serrure 4.

Sur au moins un côté du volet 1, un organe d'équilibrage constitué, par exemple, par un ressort pneumatique 5, facilite l'ouverture du volet 1 et assure son maintien en position ouverte. Ce ressort 5, disposé dans une gouttière latérale 6 (Fig. 4) , est relié, par une première extrémité à la structure 2 au moyen d'une articulation 7 et, par son autre extrémité, au volet 1 au moyen d'une articulation 8.

Comme on le voit mieux sur la Fig. 2, cette articulation 8 est portée par un premier levier 9 articulé en 19 sur une platine 10 fixée sur le bord latéral de l'encadrement 11 du volet 1. Une biellette 12 est reliée par une articulation 13 au premier levier 9 et par une articulation 14 à un second levier 15 lui-même relié par une articulation 16 à la platine 10.

L'articulation 14 de la biellette 12 est située, sur le second levier 15, en un point intermédiaire entre l'articulation 16 et un galet 17 monté à l'extrémité du levier 15 opposée à l'articulation 16 de ce dernier sur la platine 10. Le galet 17, en position de fermeture du volet 1, coopère avec le fond de la gouttière 6 sur laquelle il s'appuie. De préférence, une plaquette de protection 18, par exemple en plastique souple, est interposée entre le galet 17 et tefond de la gouttière 6.

Le fonctionnement du dispositif décrit ci- dessus est très simple:

La force exercée par le ressort pneumatique 5 crée, sur le premier levier 9, un couple dirigé dans le sens de la flèche F. Ce couple provoque un effort sur la biellette 12 en direction du second levier 15 qui, prenant appui sur la structure 2 par son galet 17, tend à relever le volet 1. Ce mouvement de relevage est effectif dès la libération de la serrure 4. Lorsque le second levier 15 est complètement déployé (Fig. 3), le bras de levier de la ligne d'action du ressort 5 par rapport à l'articulation 3 du volet 1 est alors suffisamment grand pour que le ressort 5 exerce, sur le volet 1, un couple de relevage notable.

Cependant, de préférence, on s'arrange pour qu'un effort manuel réduit soit nécessaire après une faible course d'ouverture du volet 1, avant de poursuivre l'automatisme, ce qui évite l'inconvénient d'une ouverture incontrôlée qui pourrait être trop brutale.

Sur le diagramme de la Fig. 5, la courbe A représente, en fonction de son angle d'ouverture "a", le couple effectif sur le volet 1, résultant de la différence entre le couple dû à l'assistance et le couple dû à son poids, si l'articulation 8 du ressort 5 était portée directement par le volet. On voit que le couple C, donc l'effort demandé à l'utilisateur, pour décoller le volet 1 est relativement important, le couple d'assistance ne devenant prépondérant, pour assurer l'automatisme, que dans la deuxième moitié de l'ouverture (à partir de l'angle a1).

La courbe B représente, dans les mêmes conditions, le couple effectif sur le volet 1 grâce au dispositif selon l'invention. L'effet d'assistance est alors prépondérant dès le début, ce qui assure un soulèvement automatique du volet jusqu'à l'angle a2. Il faut alors exercer un couple réduit, égal au maximum à C', pour retrouver l'automatisme à partir de l'angle a1.

Il convient de remarquer que le dispositif décrit pourrait éventuellement être disposé à l'autre extrémité du ressort 5, la platine 10 étant alors fixée sur la structure 2 et le galet 17 coopérant avec le volet 1. Toutefois, dans cette solution, l'action de relevage du volet due au déploiement du second levier 15 serait angulairement plus limitée.

## Revendications

1. Dispositif d'équilibrage pour volet arrière (1) de véhicule automobile, ledit volet étant articule, à sa partie haute, à'la structure (2) du véhicule autour d'un axe horizontal (3) et comprenant au moins un organe d'équilibrage tel qu'un ressort pneumatique (5) articulé d'une part à la structure (2), d'autre part au volet (1), caractérisé en ce que le ressort pneumatique (5) est articulé sur le volet (1) ou sur la structure (2), par l'intermédiaire d'un premier levier (9) sur lequel est articulée une première extrémité d'une biellette (12) dont la seconde extrémité est articulée sur un deuxième levier (15), en un point intermédiaire entre une articulation (16) dudit deuxième levier (15) sur le volet (1) ou la structure et un galet (17) coopérant, au voisinage de la position de fermeture du volet (1), avec la structure (2) ou avec le volet (1).

2. Dispositif selon la revendication 1, caractérisé en ce que le galet (17) est monté à l'extrémité du second levier (15) opposée à l'articulation (16) de ce dernier sur le volet (1) ou sur la structure (2).

3. Dispositif selon l'une des revendications 1 et 2, caractérisé en ce que le premier levier (9) et le second levier (15) sont articulés sur une platine (10) fixée au volet (1) ou à la structure (2).

## Patentansprüche

1. Gewichtskompensationsvorrichtung für die Heckklappe (1) eines Kraftfahrzeugs, die oben über eine horizontale Achse (3) an dem Fahrzeugkörper (2) angelenkt ist und mindestens ein einerseits an dem Fahrzeugkörper (2) und andererseits an der Heckklappe (1) angelenktes Kompensationsorgan, beispielsweise eine Pneumatikfeder (5), aufweist, dadurch gekennzeichnet, daß die Pneumatikfeder (5) an der Heckklappe (1) oder an dem Fahrzeugkörper (2) über einen ersten Hebel (9) angelenkt ist, an dem ein erstes Ende eines Arms (12) angelenkt ist, dessen zweites Ende an einem zweiten Hebel (15) angelenkt ist, und zwar an einem Punkt, der zwischen einem Gelenk (16), über das der zweite Hebel (15) an der Heckklappe (1) oder an dem Fahrzeugkörper angelenkt ist, und einer Rolle (17), die in Nähe der geschlossenen Stellung der Heckklappe (1) mit dem Fahrzeugkörper (2) oder der Heckklappe (1) zusammenwirkt.

2. Vorrichtung nach Anspruch 1, dadurch gekennzeichnet, daß die Rolle (17) an dem Ende des zweiten Hebels (15) montiert ist, das dem Gelenk (16) entgegengesetzt ist, über das der Hebel (15) an der Heckklappe (1) oder dem Fahrzeugkörper (2) angelenkt ist.

3. Vorrichtung nach einem der Ansprüche 1 und 2, dadurch gekennzeichnet, daß der erste Hebel (9) und der zweite Hebel (15) an einer an der Heckklappe (1) oder dem Fahrzeugkörper (2) befestigten Platte (10) angelenkt sind.

## Claims

1. A counter-balancing device for the rear hatch (1) of a motor vehicle, said hatch being articulated at its top to the vehicle structure (2) round a horizontal pin (3) and comprising at least one counter-balancing member such as a pneumatic spring (5) articulated, on the one hand, to the structure (2) and, on the other hand, to the hatch (1), characterised in that the pneumatic spring (5) is articulated on to the hatch (1) or on to the structure (2) by means of a first lever (9) onto which there is articulated a first end of a rocker bar (12), the second end of which is articulated on to a second lever (15) at an intermediate point between an articulation (16) of said second lever (15) on to the hatch (1) or the structure and a roller (17) cooperating, near to the closed position of the hatch (1), with the structure (2) or with the hatch (1).

2. A device according to claim 1, characterised in that the roller (17) is mounted at the end of the second lever (15) remote from the articulation (16) of said second lever (15) on to the hatch (1) or on to the structure (2).

3. A device according to one of claims 1 and 2, characterised in that the first lever (9) and the second lever (15) are articulated on to a plate (10) fixed to the hatch (1) or to the structure (2).
